# EUROPÄISCHE PATENTSCHRIFT

(11) **EP 0 062 606 B1**
(45) Veröffentlichungstag und Bekanntmachung des Hinweises auf die Patenterteilung: **06.02.1985**
(21) Anmeldenummer: 82810127.9
(22) Anmeldetag: 19.03.1982
(51) Int. Cl.: B22D 11/124

(54) **Vorrichtung zum Kühlen eines Giessstranges während des Stranggiessens**
Device for cooling a cast strand during continuous casting
Dispositif pour refroidir une barre de coulée pendant la coulée continue

(30) Priorität: 02.04.1981 CH 2245/81
(43) Veröffentlichungstag der Anmeldung: 13.10.1982
(73) Patentinhaber: SCHWEIZERISCHE ALUMINIUM AG, CH-3965 Chippis (CH)
(72) Erfinder: Haller, Walter, CH-3960 Sierre (CH)

## Beschreibung

Die Erfindung betrifft eine Vorrichtung zum Kühlen eines aus einer elektromagnetischen Stranggiesskokille während des Stranggiessens austretenden Giessstranges durch Aufbringen von Kühlmittel unmittelbar auf den Strangumfang (DE-A-1 908 763).

Beim Stranggiessen mit direkter Kühlung wird dem aus der Kokille austretenden Giessstrang durch Beaufschlagen der Strangoberfläche mit Kühlmittel unmittelbar unterhalb der Kokille Wärme entzogen. Während des Anfahrvorganges berührt das Kühlmittel zunächst nur den Anfahrboden. Der hierbei eintretende indirekte Wärmeentzug führt zu einer milden Erstarrung des flüssigen Metalls und zu einer ebenen Ausbildung des Strangfusses. Mit fortschreitendem Absenken des Anfahrbodens trifft das Kühlmittel direkt auf die Oberfläche des Stranges auf, was mit einer sprunghaften Erhöhung der Wärmeabfuhr aus dem Giessstrang verbunden ist. Die als Folge dieses Temperaturschocks auftretenenden Wärmespannungen sind grösser als die Dehnungsfestigkeit des Giessstranges und führen zu einer bleibenden Verformung in Form einer konvexen Wölbung des Strangfusses und bei Überschreiten der Zerreissfestigkeit überdies zu Rissen im Strang. Um einen Giessstrang mit ebenem Fuss zu erhalten, darf der Strang demzufolge während des Anfahrvorganges nicht zu stark gekühlt werden.

Es ist ausserdem ein Verfahren bekannt, bei dem das Kühlmittel zur Verminderung der Kühlintensität zumindest während des Anfahrvorganges pulsierend aufgebracht wird.

Weiterhin ist ein Verfahren bekannt geworden, bei dem ein Kühlmittel mit in diesem gelösten Gas verwendet wird, welches beim Auftreffen des Kühlmittels auf der Strangoberfläche einen den Wärmeabfluss vermindernden Isolierfilm bildet.

Die den genannten Verfahren anhaftenden Nachteile sind einerseits die durch das pulsierend aufgebrachte Kühlmittel auftretenden Vibrationen, die sich negativ auf die Gefügeausbildung im Strang während des Erstarrungsvorganges auswirken können; andererseits macht die Anwendung eines Kühlmittels mit darin gelöstem Gas eine komplizierte Kontrolleinrichtung erforderlich.

Angesichts dieser Gegebenheiten hat sich der Erfinder das Ziel gesetzt, eine Vorrichtung der eingangs genannten Gattung zu schaffen bei der ein Giessstrang mit im wesentlichen ebenem Fuss erhalten wird. Zudem soll eine einfache Handhabung gewährleistet werden.

Zur Lösung dieser Aufgabe werden die kennzeichnenden Merkmale des Anspruch 1 vorgeschlagen.

Wird die resultierende Auftreffgeometrie des Kühlmittels auf der Oberfläche des Giessstranges über mindestens die ersten 100 mm des Stranges aufrecht erhalten, so bildet sich als Folge der verminderten Kühlwirkung ein praktisch wölbungsfreier Fuss aus. Nachdem der aus der Kokille austretende Strang eine Länge von etwa 10 cm erreicht und sich der Fuss durchgehend verfestigt hat, kann die Kühlung in der üblichen Weise - d.h. ohne Unterteilung des Kühlmittels in einzelne Kühlmittelstrahlen - fortgesetzt werden, da die Gefahr einer Wölbung nicht mehr besteht. In gewissen Fällen kann es sich jedoch als zweckmässig erweisen, die erfindungsgemässe Auftreffgeometrie des Kühlmittels während des gesamten Giessvorganges beizubehalten.

Die Ablenkfläche ist nach einem bevorzugten Merkmal der Erfindung mit zinnenartig angeordneten, durch Ausnehmungen getrennten Zungen versehen.

Nach einem weiteren Merkmal der Erfindung liegt das Verhältnis zwischen Breite der Ausnehmungen und Abstand benachbarter Ausnehmungen zwischen 1 : 10 und 1 : 1,5, insbesondere zwischen 1 : 6 und 1 : 2, wobei der Abstand benachbarter Ausnehmungen 5 bis 50 mm beträgt.

Die Zungen können zusätzlich parallel zu den Ausnehmungen liegende Aussparungen aufweisen, deren Länge kleiner ist als die Länge der Ausnehmungen. Diese Anordnung ermöglicht eine Erhöhung der Kühlintensität nach dem Anfahrvorgang über eine Zwischenstufe.

Beim Giessen von Strängen mit rundem Querschnitt kann die Ablenkfläche um die Giessstrangachse drehbar ausgebildet sein.

Zur Lösung der Aufgabe führt auch eine, auf dem gleichen Längszonen-Kühlprinzip beruhende Kühlvorrichtung, bei der erfindungsgemäss parallel zur Giessstrangachse rohrartige Düsen für ein Gas angeordnet sind, deren Düsenöffnung oberhalb der Bahn des aus dem Ringspalt austretenden Kühlmittels enden. Die Ablenkung des Kühlmittels erfolgt hier durch den aus den Düsen austretenden Gasstrom.

Der Abstand benachbarter Düsen liegt bevorzugtermassen zwischen 5 und 50 mm, insbesondere zwischen 15 und 25 mm. Die Düsen können an eine Ringleitung angeschlossen sein.

Weitere Vorteile, und Einzelheiten der Erfindung ergeben sich aus der nachfolgenden Beschreibung bevorzugter Ausführungsbeispiele sowie anhand der Zeichnung; diese zeigt in
Fig. 1 einen Querschnitt durch einen Teil einer Stranggiesskokille mit einem Ablenkblech;
Fig. 2 und 3 zwei Ausführungsformen des Ablenkbleches;
Fig. 4 einen Querschnitt durch einen Teil einer Stranggiesskokille mit Ablenkdüsen;
Fig. 5 Kühlflächen auf einer Giessstrangoberfläche bei Durchführung des erfindungsgemässen Verfahrens.

Bei einer elektromagnetischen Stranggiesskokille ist um eine Giessöffnung für einen Giessstrang 1 mit einem Anfahrboden 2 anliegenden Strangfuss 3 eine - in den dargestellten Ausführungsbeispielen von einem Hohlprofil gebildete - Induktionsspule 4 gelegt. Diese ist an einem aus isolierendem Werkstoff geformten mehrteiligen Tragkörper 5, gelagert, der an seiner Innenseite entsprechende Ausnehmungen zur Aufnahme der Induktionsspule 4 aufweist. Der obere Tragkörper 6 ist mit einem metallischen Deckel 7 verbunden und begrenzt mit diesem Hohlräume für ein fliessendes Kühlmittel.

Zur Anpassung des Magnetfeldes an den zunehmenden metallostatischen Druck im Giessstrang 1 dient ein elektromagnetischer Schirm 8, der mit dem Deckel 7 durch ein Schraubgewinde verbunden ist, wobei eine einmal gewählte Lage des Schirmes 8 durch Feststellschrauben 9 fixiert werden kann. Diesem Schirm 8 ist in den Ausführungsformen nach den Figuren 1 und 4 zur Giessöffnung hin ein Mantel 10 aus feuerfestem, isolierendem Werkstoff vorgeschaltet.

An der Innenseite des oberen Tragkörpers 6 ist ein Isolierkörper 11 angebracht, der zusammen mit der Aussenfläche des elektromagnetischen Schirmes 8 einen Ringspalt 12 bildet, durch den Kühlmittel 13 auf den Giessstrang 1 gespritzt wird. Das Kühlmittel wird in den vom oberen Tragkörper 6 und seinem Deckel 7 gebildeten Hohlraum eingeleitet, durchströmt anschliessend verschiedene strömungsdynamische Beruhigungselemente - beispielsweise wiedergegebene Siebplatte 14 mit Löchern 15 - sowie ein kragenartiges Wehr 16 und tritt dann durch den Ringspalt 12 in einem vorbestimmten Winkel aus, der durch die Funktion des Schirmes 8 zur Anpassung des Magnetfeldes an den metallostatischen Druck im Giessstrang gegeben ist.

In die Strömungsbahn des aus dem Ringspalt 12 austretenden Kühlmittels 13 ragt - wie in Fig. 1 dargestellt - parallel zur Giessstrangachse eine Ablenkfläche 17 - beispielsweise ein 0,5 mm dickes, aus nichtrostendem Stahl gefertigtes Ablenkblech - ein, die als Prallfläche für das Kühlmittel ein Umlenkorgan darstellt und deren Innenkontur der Querschnittskontur des Giessstranges 1 angepasst ist. Um ein Verschieben des Ablenkbleches 17 parallel zur Giessstrangachse während des Giessbetriebes zu ermöglichen, sind an diesem Zahnstangen 18 befestigt, die jeweils mit diesen zugeordneten Zahnrädern 19einer- in der Zeichnung nicht dargestellten - Antriebsvorrichtung in Eingriff stehen.

Das in Fig. 2 dargestellte Ablenkblech 17 weist in einem Abstand b von beispielsweise 20 mm Ausnehmungen 21 einer Länge 1 von beispielsweise 25 mm und einer Breite a von beispielsweise 5 mm auf, die durch zinnenartig angeordnete Zungen 20 voneinander getrennt sind. Mit X ist eine Schnittlinie des aus dem Ringspalt 12 austretendenden Kühlmittels 13 mit der Ebene des Ablenkbleches 17 bezeichnet.

Bei einer anderen Ausführungsform des Ablenkbleches 17 istr gemäss Fig. 3 jede Zunge 20 zusätzlich mit einer Ausspareung 22 versehen. Die Länge 1₁ der Ausnehmungen 21 beträgt beispielsweise 25 mm und die Länge 1₂ der Aussparungen 22 15 mm. Die Ausnehmungen 21 bzw. Aussparungen 22 weisen eine Breite a bzw. d von beispielsweise 5 mm auf. Die Aussparungen 22 liegen in der Mitte zwischen zwei Ausnehmungen 21, d.h. der Abstand c zwischen einer Ausnehmung und einer benachbarten Aussparung beträgt 10 mm. X, und X₂ bezeichnen zwei verschiedene Schnittlinien des aus dem Ringspalt 12 austretenden Kühlmittels 13 mit der Ebene des Ablenkbleches 17. Die Schnittlinie X, schneidet nur die Ausnehmungen, die Schnittlinie X₂ auch die Aussparungen.

Bei der in Fig. 4 dargestellten Ausführungsform sind parallel zur Giessstrangachse rohrartige Düsen 23 angeordnet, deren Düsenöffnung zur Strömungsbahn des aus dem Ringspalt 12 austretenden Kühlmittels 13 einen in der Düsenachse gemessenen Abstand von beispielsweise 5 mm aufweist; der Abstand zwischen den einzelnen Düsen 23 beträgt beispielsweise 20 mm. Die Düsen 23 sind an eine von einem Hohlprofil gebildete Ringleitung 24 angeschlossen, die über eine - in Fig. 4 nicht dargestellte - Zuleitung mit einem Druckluftbehälter verbunden ist. Die Ringleitung 24 ist an abgewinkelten Halterungen 25 befestigt, welche auf dem oberen Rand der Stranggiesskokille aufliegen.

Die teilweise Ablenkung des aus dem Ringspalt 12 austretenden Kühlmittels 13 bewirkt gemäss Fig. 5 eine Unterbrechung der Auftrefflinie Y des Kühlmittels auf der Oberfläche des Giessstranges 1. Die sich durch das auf der Oberfläche des Giessstranges auftreffende und an dieser herabfliessende Kühlmittel ergebenden Kühlflächen 26 haben eine Breite a von beispielsweise 5 mm und liegen in einem Abstand b von beispielsweise 25 mm.

## Patentansprüche

1. Vorrichtung zum Kühlen eines aus einer elektromagnetischen Stranggiesskokille während des Stranggiessens austretenden Giessstranges durch Aufbringen von Kühlmittel unmittelbar auf den Strangumfang, dadurch gekennzeichnet, dass einer als Ringspalt (12) ausgebildeten Düsenöffnung für ein flüssiges Kühlmittel in Strömungsrichtung des Kühlmittels eine parallel zur Giessstrangachse angeordnete und zumindestens parallel zu dieser bewegbare Ablenkfläche (17) mit Ausnehmungen (21) nachgeschaltet ist, die in die Bahn des aus dem Ringspalt austretenden Kühlmittels einragt.

2. Kühlvorrichtung nach Anspruch 1, dadurch gekennzeichnet, dass die Ablenkfläche (17) mit zinnenartig angeordneten, durch Ausnehmungen (21) getrennten Zungen (20) versehen ist.

3. Kühlvorrichtung nach Anspruch 2, dadurch gekennzeichnet, dass das Verhältnis zwischen Breite (a) der Ausnehmungen (21) und Abstand (b) benachbarter Ausnehmungen zwischen 1 : 10 und 1 : 1,5, vorzugsweise zwischen 1 : 6 und 1 : 2 liegt und der Abstand benachbarter Ausnehmungen (21) 5 bis 50 mm beträgt.

4. Kühlvorrichtung nach Anspruch 2, dadurch gekennzeichnet, dass die Zungen (20) parallel zu den Ausnehmungen (21) liegende Aussparungen (22) aufweisen, deren Länge (1₂) kleiner ist als die Länge (1₁) der Ausnehmungen.

5. Kühlvorrichtung nach einem der Ansprüche 1 bis 4 für einen Giessstrang runden Querschnitts, dadurch gekennzeichnet, dass die Ablenkfläche (17) um die Giessstrangachse drehbar ausgebildet ist.

6. Vorrichtung zum Kühlen eines aus einer elektromagnetischen Stranggiesskokille während des Stranggiessens austretenden Giessstranges durch Aufbringen von Kühlmittel unmittelbar auf den Strangumfang, dadurch gekennzeichnet, dass parallel zur Giessstrangachse rohrartige Düsen (23) für ein Gas angeordnet sind, deren Düsenöffnung oberhalb der Bahn des aus dem Ringspalt (12) austretenden Kühlmittelstrahls enden.

7. Kühlvorrichtung nach Anspruch 6, dadurch gekennzeichnet, dass benachbarte Düsen (23) einen Abstand zwischen 5 und 50 mm, vorzugsweise zwischen 15 und 25 mm, aufweisen.

## Claims

1. Device for the cooling of a cast length issuing from an electro-magnetic continuous casting mould during continuous casting, by application of cooling medium directly to the circumference of the length, characterised in that a nozzle opening, formed as annular gap (12), for a liquid cooling medium is followed in the direction of flow of the cooling medium by a deflector face (17) with apertures (21 arranged parallel to the axis of the cast length movable at least parallel thereto, which extends into the path of the cooling medium issuing from the annular gap.

2. Cooling device according to claim 1, characterised in that the deflector face (17) is provided with tongues (20) separated by apertures (21) and arranged in scalloped manner.

3. Cooling device according to claim 2, characterised in that the ratio between width (a) of the apertures (21) and interval (b) of neighbouring apertures lies between 1 : 10 and 1 : 1.5, preferably between 1 : 6 and 1 : 2, and the interval of neighbouring apertures (21) amounts to 5 to 50 mm.

4. Cooling device according to claim 2, characterised in that the tongues J20) possess recesses (22) lying parallel to the apertures (21), the length (1₂) of which recesses is less than the length (I₁) of the apertures.

5. Cooling device according to one of claims 1 to 4 for a cast length of round cross-section, characterised in that the deflector face (17) is made rotatable about the axis of the cast length.

6. Device for the cooling of a cast length issuing from an electro-magnetic continuous casting mould during continuous casting, by application of cooling medium directly to the circumference of the length, characterised in that parallel with the axis of the cast length there are arranged pipe-like nozzles (23) for a gas, the nozzle openings of which terminate above the path of the cooling medium jet issuing from the annular gap (12).

7. Cooling device according to claim 6, characterised in that neighbouring nozzles (23) have a spacing between 5 and 50 mm, preferably between 15 and 25 mm.

## Revendications

1. Dispositif pour refroidir une barre de coulée continue sortant, pendant la coulée continue, d'une lingotière électromagnétique de coulée continue, par apport de liquide de refroidissement directement sur la périphérie de la barre, caractérisé en ce qu'en aval d'une ouverture de buse, conçue comme rainure annulaire (12), pour un liquide de refroidissement, dans la direction d'écoulement du liquide de refroidissement, est mise sur le circuit, disposée parallèlement à l'axe de la barre de coulée continue et pouvant se déplacer au moins parallèlement à cet axe, une surface déflectrice (17), qui présente des évidements (21 ) et qui pénètre dans le trajet du liquide de refroidissement sortant de la rainure annulaire.

2. Dispositif de refroidissement selon la revendication 1, caractérisé en ce que la surface déflectrice (17) comporte des languettes (20) disposées en créneaux et séparées par des évidements (21).

3. Dispositif de refroidissement selon la revendication 2, caractérisé en ce que le rapport entre la largeur (a) des évidements (21) et la distance (b) des évidements voisins se situe entre 1 : 10 et 1 : 1,5, de préférence entre 1 : 6 et 1 : 2; et en ce que la distance des évidements voisins (21) atteint 5 à 50 mm.

4. Dispositif de refroidissement selon la revendication 2, caractérisé en ce que les languettes (20) présentent des encoches (22) situées parallèlement aux évidements (21) et dont la longueur (1₂) est plus petite que la longueur (1₁) des évidements.

5. Dispositif de refroidissement selon l'une des revendications 1 à 4 pour une barre de coulée continue de section ronde, caractérisé en ce que la surface déflectrice (17) est conçue de façon à pouvoir tourner autour de l'axe de la barre de coulée continue.

6. Dispositif pour refroidir une barre de coulée continue sortant, pendant la coulée continue, d'une lingotière électromagnétique de coulée continue, par apport de liquide de refroidissement directement sur la périphérie de la barre, caractérisé en ce que des buses tubulaires (23) pour un gaz sont disposées parallèlement à l'axe de la coulée continue, leur ouverture débouchant au-dessus du trajet du jet de liquide de refroidissement qui sort de la rainure annulaire (12).

7. Dispositif de refroidissement selon la revendication 6, caractérisé en ce que des buses voisines (23) présentent une distance allant de 5 à 50 mm, de préférence de 15 à 25 mm.
